# EUROPÄISCHE PATENTSCHRIFT

(11) **EP 3 105 995 B1**
(45) Veröffentlichungstag und Bekanntmachung des Hinweises auf die Patenterteilung: **09.10.2019**
(21) Anmeldenummer: 15701700.5
(22) Anmeldetag: 14.01.2015
(51) Int. Cl.: H05B 33/08

(54) **TREIBERSCHALTUNG FÜR LEDS**
DRIVER CIRCUIT FOR LEDS
CIRCUIT D'ATTAQUE DE LED

(30) Priorität: 13.02.2014 DE 102014202665
(43) Veröffentlichungstag der Anmeldung: 21.12.2016
(73) Patentinhaber: Tridonic GmbH & Co KG, 6851 Dornbirn (AT)
(72) Erfinder: KÜNG, Thomas, 8772 Nidfurn (CH)
(74) Vertreter: Rupp, Christian
(86) Internationale Anmeldenummer: PCT/EP2015/050529
(87) Internationale Veröffentlichungsnummer: WO 2015/121011

(56) Entgegenhaltungen:
- WO-A1-2013/072784
- US-A1- 2012 293 072
- US-A1- 2013 285 565
- ANONYMOUS: "AN-9729. LED Application Design Guide Using Half-Bridge LLC Resonant Converter for 100W Street Lighting", INTERNET CITATION, 16. November 2012 (2012-11-16), Seiten 1-14, XP002707759, Gefunden im Internet: URL:http://www.fairchildsemi.com/an/AN/AN- 9729.pdf [gefunden am 2013-07-30]

## Beschreibung

Die vorliegende Erfindung betrifft insbesondere eine Steuerschaltung und einen Konverter für den Betrieb wenigstens eines Leuchtmittels, z.B. eine Treiberschaltung für den Betrieb wenigstens einer LED, sowie ein entsprechendes Verfahren zum Betreiben eines Leuchtmittels.

Die US 2013/0285565 A1 offenbart eine Mehrkanal-Konstantstromquelle mit zwei steuerbaren Stufen zum Betrieb eines Arrays von Leuchtdioden sowie eine Beleuchtungsquelle.

Die WO 2013/072784 A1 offenbart ein System und ein Verfahren zur Steuerung der maximalen Ausgangsbetriebsspannung eines Festkörperbeleuchtungsgerätes.

Die Veröffentlichung *"*AN-9729. LED Application Design Guide Using Half-Bridge LLC Resonant Converter for 100W Street Lighting" (16. November 2012, Seiten 1-14, XP002707759) der Firma *Fairchild* offenbart ein LED-Betriebssystem unter Verwendung eines Halbbrücken-LLC-Resonanzkonverters für Hochleistungs-LED-Beleuchtungsanwendungen, wie z.B. Außenbereichs- oder Straßenbeleuchtung.

Eine Treiberschaltung zum Betreiben von LEDs ist aus dem Stand der Technik grundsätzlich bekannt. Eine solche Treiberschaltung wird von einer elektrischen Versorgungsquelle versorgt, und umfasst einen Resonanzkreis, wie z.B. einen LLC-Konverter, der dafür zuständig ist, Strom über eine galvanische Sperre bzw. galvanische Barriere von einer Primärseite auf eine Sekundärseite der galvanischen Sperre zu übertragen. Zweck dieser Übertragung von elektrischer Energie ist die Versorgung einer auf der Sekundärseite geschalteten LED-Strecke mit Strom.

Die Erfindung geht von einer solchen LLC-Topologie aus, die z.B. ein Halbbrücken-Wechselrichter mit folgendem Resonanzkreis umfasst. Der Resonanzkreis speist einen Übertrager, ausgehend von dessen Sekundärseite wiederum eine LED-Strecke versorgbar ist.

Aus dem Stand der Technik ist es indessen bekannt, zur Konstantregelung des LED-Stroms den Strom durch die Primärseite des Übertragers als Istwert des LED-Stroms zu erfassen. Diese Messung ist allerdings behaftet mit der Unsicherheit des Magnetisierungstroms, dessen genaue Größe bei dieser Topologie nicht ermittelt wird.

Dabei besteht eine bekannte Korrektur dieser Messung darin, dass auf der Sekundärseite die Spannung über der LED-Strecke gemessen wird und, ggf. mit weiteren Messwerten wie z.B. der Temperatur, von einem sekundärseitigen Mikrocontroller über die SELV-Barriere zu dem Mikrocontroller auf der Primärseite gesandt wird. Dieser Mikrocontroller korrigiert somit die primärseitige Strommessung um diesen Korrekturbeitrag, der unter Verwendung empirischer, z.B. in einer Look-Up Tabelle gespeicherter Messwerte ausgehend von der sekundärseitigen LED-Spannungsmessung ermittelt wird. Schließlich steuert der Mikrocontroller über einen ASIC als Stellgröße die Frequenz der Halbbrücke abhängig von der Strom- und Spannungsmessung ein. Nachteilig ist dabei, dass die Look-Up Tabelle zur Ermittlung des Korrekturwerts nur näherungsweise den richtigen Korrekturbeitrag ermitteln kann. Darüber hinaus ist die Lösung hinsichtlich der Bauteile, insbesondere zur Überwindung der SELV-Barriere relativ aufwendig.

Bei einer derartigen Treiberschaltung kann ein Dimmen der LED-Strecke durch ein kurzzeitiges Abschalten der hochfrequenten Taktung der Schalter der Halbbrücke. Dies wird durch eine niederfrequente PWM-Modulation erreicht. Allerdings ist es hier problematisch, dass die Stufen der PWM-Modulation begrenzt sind. Die Auflösung der Stufen der PWM-Modulation, z.B. 7-bit, verursacht ein so-genanntes Dithering, d.h. die Frequenz des LLC-Konverters kann nicht präzise genug angesteuert werden. Folglich kann der gewünschte LED-Strom und somit die gewünschte Helligkeit nur näherungsweise eingestellt werden.

Der Erfindung liegt das technische Problem zugrunde, eine Steuerschaltung bzw. Treiberschaltung zum Betreiben von Leuchtmitteln, insbesondere LEDs, anzugeben, bei denen ein Sollwert für die Helligkeit besser umgesetzt wird.

Dieses der Erfindung zugrunde liegende Problem wird nunmehr durch die Kombination der Merkmale der unabhängigen Ansprüche gelöst. Die abhängigen Ansprüche bilden den zentralen Gedanken der Erfindung vorteilhaft weiter.

Gemäß einem ersten Aspekt der Erfindung ist eine Treiberschaltung für Leuchtmittel vorgesehen, insbesondere für eine oder mehrere LEDs. Die Treiberschaltung umfasst eine mit Spannung versorgbare und mittels wenigstens eines Schalters getaktete Schaltung, die einen zum Versorgen der Leuchtmittel mit Strom dienenden Resonanzkreis speist. Die Treiberschaltung umfasst weiterhin einen Regelkreis zur Regelung des Leuchtmittel-Stroms aufweisend einen Regler. Der Regler erzeugt eine Stellgröße für die Regelung des Leuchtmittel-Stroms in Abhängigkeit von einem Rückführsignal, das den Strom durch die Leuchtmittel wiedergibt, und von einem Signal, das einen Sollwert für den Leuchtmittel-Strom wiedergibt. Die Treiberschaltung umfasst einen PWM-Modulator zum modulieren der Stellgröße mit einem PWM-Signal. Das Modulieren der Stellgröße durch das PWM-Signal führt dazu, dass der Regelkreis durchgehend und auch in den Ausschaltzeitdauern des PWM-Signals aktiviert ist.

Ferner weist die Treiberschaltung eine PWM-Dimm-Einheit zum Einstellen eines Tastverhältnisses für die PWM-Modulation abhängig von einem Dimm-Befehl auf. Des Weiteren weist die Treiberschaltung eine Amplituden-Dimm-Einheit zur Festlegung des Sollwerts für den Leuchtmittel-Strom in Abhängigkeit von dem Dimm-Befehl auf.

Vorzugsweise ist der Regelkreis durchgehend und insbesondere auch in den Ausschaltzeitdauern des PWM-Signals aktiviert. Wie bereits vorstehend ausgeführt, führt das Modulieren der Stellgröße durch das PWM-Signal dazu, dass der Regelkreis durchgehend und insbesondere auch in den Ausschaltzeitdauern des PWM-Signals aktiviert ist.

Vorzugsweise weist der Regelkreis eine Zeitkonstante auf, die langsamer ist als die Zeitdauer einer Periode der PWM-Modulation.

Vorzugsweise ist die Zeitkonstante des Regelkreises wesentlich langsamer als die Zeitdauer einer Periode der PWM-Modulation, z.B. mindestens 5mal langsamer, insbesondere zwischen 5 und 10mal langsamer.

Vorzugsweise weist die Treiberschaltung einen Tiefpass-Filter auf zum Filtern des Rückführsignals. Somit stellt der Regler abhängig von dem tiefpassgefilterten Rückführsignal die Stellgröße ein.

Vorzugsweise ist die Zeitkonstante des Tiefpass-Filters langsamer als die Zeitdauer einer Periode der PWM-Modulation.

Dabei kann die Zeitkonstante des Regelkreises dadurch langsamer als die Zeitdauer einer Periode der PWM-Modulation sein, dass die Zeitkonstante der Tiefpass-Filterung durch den Tiefpass-Filter langsamer als die Zeitdauer einer Periode der PWM-Modulation ist.

Vorzugsweise ist die Zeitkonstante des im Regler implementierten Regelalgorithmus langsamer als die Zeitdauer einer Periode der PWM-Modulation.

Dabei kann die Zeitkonstante des Regelkreises dadurch langsamer als die Zeitdauer einer Periode der PWM-Modulation sein, dass die Zeitkonstante des im Regler implementierten Regelalgorithmus langsamer als die Zeitdauer einer Periode der PWM-Modulation ist.

Vorzugsweise ist die PWM-Modulation aufgrund der langsamen Zeitkonstante, insbesondere aufgrund der Verlangsamung durch den Tiefpass-Filter, durch den Regelkreis nicht ausregelbar.

Wie bereits vorstehend ausgeführt, weist die Treiberschaltung eine PWM-Dimm-Einheit auf zum Einstellen eines Tastverhältnisses für die PWM-Modulation abhängig von einem Dimm-Befehl. DB). Das Tastverhältnis wird vorzugsweise unabhängig von Rückführgrößen insbesondere aus dem Bereich der Treiberschaltung eingestellt.

Dabei kann die PWM-Modulation insbesondere Open-Loop erfolgen. D.h. das PWM-Signal wird lediglich durch Steuerung und nicht durch Regelung auf die Stellgröße aufmoduliert. Mit anderen Worten erfolgt die PWM-Modulation ohne Rückkopplung.

Wie bereits vorstehend ausgeführt, weist die Treiberschaltung eine Amplituden-Dimm-Einheit auf zur Festlegung des Sollwerts für den Leuchtmittel-Strom in Abhängigkeit von dem Dimm-Befehl.

Dabei kann der Sollwert unabhängig vom eingestellten Tastverhältnis für die PWM-Modulation festgelegt werden.

Vorzugsweise liegt in einem ersten Dimm-Bereich des Dimm-Befehls das Tastverhältnis für die PWM-Modulation bei 100%. Vorzugsweise wird in einem zweiten Dimm-Bereich das Tastverhältnis stufenweise oder auch fortlaufend (kontinuierlich oder quasi-kontinuierlich insb. bei einer digitalen Ausgestaltung) herabgesetzt.

Vorzugsweise ist eine Kaskadenregelung vorgesehen. Der erste Regelkreis aufweisend den Regler zur Regelung des Leuchtmittel-Stroms ist mit einem zweiten Regelkreis aufweisend einen weiteren Regler verschachtelt. Der zweite Regelkreis kann eine schnellere Zeitkonstante aufweisen als der erste Regelkreis. Der zweite Regelkreis kann insbesondere zur Ausregelung einer Restwelligkeit der Spannung dienen.

Vorzugsweise weist die Treiberschaltung einen auf den Resonanzkreis folgenden Übertrager auf zum Übertragen elektrischer Energie von einer mit dem Resonanzkreis gekoppelten Primärwicklung zu einer Sekundärwicklung, ausgehend von der die Leuchtmittel mit Strom versorgbar sind.

Vorzugsweise gibt das Rückführsignal indirekt den Leuchtmittel-Strom wieder, in dem es auf der Sekundärseite des Übertragers induktiv ausgekoppelt ist.

Vorzugsweise weist die Treiberschaltung einen Treiber auf zur Ausgabe, ausgehend von der PWM-modulierten Stellgröße, mindestens eines Ein/Aus-Ansteuersignals für die Steuerung des wenigstens eines Schalters der getakteten Schaltung.

Vorzugsweise gibt die Stellgröße die Frequenz und/oder das Tastverhältnis der Steuerung des wenigstens eines Schalters der getakteten Schaltung wieder.

Es wird ferner eine Steuereinheit zum Betreiben einer Treiberschaltung für Leuchtmittel, insbesondere für eine oder mehrere LEDs, offenbart. Die Steuereinheit umfasst einen Eingang für ein den Strom durch die Leuchtmittel wiedergebendes Rückführsignal. Die Steuereinheit umfasst einen Regelkreis zur Regelung des Leuchtmittel-Stroms aufweisend einen Regler. Der Regler erzeugt eine Stellgröße für die Regelung des Leuchtmittel-Stroms abhängig von dem Rückführsignal und von einem, einen Sollwert für den Leuchtmittel-Strom wiedergebenden Signal. Die Steuereinheit umfasst einen PWM-Modulator zum modulieren der Stellgröße mit einem PWM-Signal.

Vorzugsweise ist die Steuereinheit in Form einer integrierten Schaltung, insbesondere ASIC oder Microcontroller oder einer Hybridversion davon.

Gemäß einem weiteren Aspekt der Erfindung ist ein Verfahren zur Regelung des Stroms durch Leuchtmittel, insbesondere durch eine oder mehrere LEDs, vorgesehen. Ein den Strom durch die Leuchtmittel wiedergebendes Rückführsignal wird abgegriffen. Abhängig von dem Rückführsignal und von einem, einen Sollwert für den Leuchtmittel-Strom wiedergebenden Signal wird eine Stellgröße für die Regelung des Leuchtmittel-Stroms erzeugt.

Ein PWM-Signal wird auf die Stellgröße aufmoduliert. Hierbei führt das Modulieren der Stellgröße durch das PWM-Signal dazu, dass der Regelkreis durchgehend und auch in den Ausschaltzeitdauern des PWM-Signals aktiviert ist; ein Tastverhältnis für die PWM-Modulation wird abhängig von einem Dimm-Befehl eingestellt; und der Sollwert für den Leuchtmittel-Strom wird in Abhängigkeit von dem Dimm-Befehl festgelegt.

Die oben in Bezug auf die Treiberschaltung genannten Aspekte sind auch auf die Steuereinheit und auf das Verfahren anwendbar.

Die Erfindung schlägt somit vorzugsweise vor, dass das PWM-Signal nicht zeitweise die Regelschleife abschaltet bzw. den gesamten Halbbrückentreiber, sondern vielmehr das Ausgangssignal der Halbbrücken-Regelschleife moduliert.

Vorzugsweise liegt eine Regelung des LED-Stroms durch Veränderung der Frequenz der Halbbrückenansteuerung vor. Diese Regelschleife läuft konstant, also auch in den Ausschaltzeitdauern der PWM-Modulation. Diese Regelung weist eine Zeitkonstante auf, die deutlich langsamer ist als die Frequenz/Zeitdauer der PWM-Modulation.

In einem bevorzugten Ausführungsbeispiel erfolgt die gezielte 'Verlangsamung durch die Tiefpaßfilterung des Rückführsignals vor dem Komparator mit dem Sollsignal. Indessen kann diese Zeitkonstante auch nach dem Komparator oder auch im Regelalgorithmus selbst implementiert sein.

Insgesamt liegt vorzugsweise eine Art kombinierter PWM/AM-Dimmung vor. Da allerdings das Istwertsignal tiefpassgefiltert ist und die Regelschleife durchgehend aktiv ist, bleibt der LED-Strom über eine Periode der PWM-Modulation im wesentlichen konstant, was eine verbesserte Farbkonstanz der LED-Strecke ergibt.

Nachfolgend wird die Erfindung außerdem in Hinblick auf die Figuren beschrieben.
Fig. 1 zeigt schematisch den Aufbau einer erfindungsgemäßen Treiberschaltung zur Versorgung von Leuchtmitteln, insbesondere zur Versorgung von LEDs bzw. einer LED-Strecke,
Fig. 2 zeigt eine alternative Ausführungsform der erfindungsgemäßen Treiberschaltung,
Fig. 3 zeigt eine alternative Ausführungsform der erfindungsgemäßen Treiberschaltung,
Fig. 4 zeigt eine alternative Ausführungsform der Erfassung des Stroms durch die LEDs bei der erfindungsgemäßen Treiberschaltung
Fig. 5 zeigt den Einfluss eines Dimmwerts auf Parameter der erfindungsgemäßen Regelung, und
Fig. 6 ein weiteres Ausführungsbeispiel einer Treiberschaltung gemäß der vorliegenden Erfindung.

In Fig. 1 ist ein Ausführungsbeispiel einer Treiberschaltung 1 zur Versorgung von Leuchtmitteln gezeigt, insbesondere in Form eines LED-Konverters zur Versorgung von LEDs bzw. einer LED-Strecke.

Die Treiberschaltung 1 wird eingangsseitig von einer Eingangsspannung Vdc gespeist. Die Eingangsspannung Vdc ist vorzugsweise eine gleichgerichtete, und gegebenenfalls gefilterte, Wechselspannung bzw. Netzspannung. Vorzugsweise wird diese gleichgerichtete Netzspannung noch einem Wandler in Form z.B. einer Leistungsfaktorkorrektur-Schaltung (nicht gezeigt) zugeführt, bevor sie die Treiberschaltung 1 versorgt. Die Eingangsspannung Vdc ist in diesem Fall eine näherungsweise konstante Busspannung gegebenenfalls aufweisend eine Restwelligkeit. Im Ausführungsbeispiel der Fig. 1 weist die Eingangsspannung Vdc eine Amplitude von 400 V auf. Die Eingangsspannung kann auch Busspannung oder Zwischenkreisspannung genannt werden. Alternativ kann die Eingangsspannung Vdc auch eine Gleichspannung bzw. eine konstante Spannung wie z.B. eine Batteriespannung.

Eingangsseitig ist in der Treiberschaltung 1 ein Schaltregler vorgesehen, der von der Eingangsspannung Vdc gespeist wird. Die Eingangsspannung Vdc versorgt insbesondere eine getaktete Schaltung bzw. einen Wechselrichter, der z.B. in Form einer Halbbrückenschaltung 2 ausgestaltet sein kann. Die gezeigte Halbbrückenschaltung 2 weist einen potentialniedrigeren Schalter LS und einen potentialhöheren Schalter HS auf. Erfindungsgemäß weist der Wechselrichter 2 zumindest einen Schalter auf. Als Wechselrichter mit einem Schalter kann z.B. ein Flyback-Konverter (nicht gezeigt) vorgesehen sein.

Die in Serie geschalteten Schalter LS, HS der Halbbrückenschaltung 2 können als Transistoren, z.B. FET oder MOSFET, ausgestaltet sein. Die Schalter LS, HS werden von jeweiligen Steuersignalen S/LS, S/HS ausgehend von einem Halbbrückentreiber 12 einer Steuereinheit ST gesteuert. Vorzugsweise werden die Schalter LS, HS durch die Steuersignale S/LS, S/HS bzw. durch den Halbbrückentreiber 12 alternierend ein- und ausgeschaltet. Der Mittelwert des Stroms durch die LEDs kann durch Veränderung der Ansteuerfrequenz ASF der Schalter LS, HS, und/oder durch Veränderung des Tastverhältnisses der Ansteuerung angepasst werden. Der potentialniedrigere Schalter LS ist mit einer primärseitigen Masse verbunden. An der Halbbrückenschaltung 2 liegt die Eingangsspannung Vdc an.

Zwischen den zwei Schaltern LS, HS, d.h. am Mittelpunkt der Halbbrückenschaltung 2, ist ein Resonanzkreis 3 in Form z.B. eines Serienresonanzkreises angeschlossen. Alternativ kann am Mittelpunkt der Halbbrückenschaltung 2 erfindungsgemäß auch ein Parallelresonanzkreis angeschlossen sein. Der in Fig. 1 gezeigte Resonanzkreis 3 ist als Serienresonanzkreis ausgestaltet und umfasst Induktanz- und Kapazitätselemente. Insbesondere ist zwischen der primärseitigen Masse und dem Mittelpunkt der Halbbrückenschaltung 2 eine Serienschaltung aufweisend eine erste Spule Lr, eine zweite Spule La und einen Kondensator Cr. Der Resonanzkreis 3 wird in diesem Fall als LLC-Resonanzkreis bezeichnet. Die Spule Lr und der Kondensator Cr bilden vorzugsweise einen LC-Resonanzkreis und werden dann als Resonanzspule und Resonanzkondensator bezeichnet. 7

Die in Serie zu der Spule Lr und dem Kondensator Cr geschaltete zweite Spule La ist vorzugsweise die Primärwicklung eines Transformators T, der als Übertrager zur galvanischen Trennung dient. Der Transformator T ist ein Beispiel einer galvanischen Sperre, die in Fig. 1 als Sicherheitskleinspannungs-Barriere bzw. SELV Barriere 7 (engl. Safety Extra Low Voltage) dargestellt ist. Der Transformator T bildet insgesamt eine galvanische Sperre zwischen einer Primärseite aufweisend die Primärwicklung La und einer Sekundärseite aufweisend die Sekundärwicklung Lb des Transformators T. In Fig. 1 ist der Transformator T als idealer Transformator dargestellt, wobei die Primärwicklung des realen Transformators T eine Streuinduktivität und eine Hauptinduktivität zum Führen des Magnetisierungsstroms aufweisen kann.

Die Sekundärwicklung Lb des Transformators T weist eine Anzapfung bzw. Abzapfung, insbesondere eine Mittelanzapfung bzw. Mittelpunktanzapfung, wobei diese Mittelanzapfung als sekundärseitige Masse dienen kann. Alternativ kann die Sekundärwicklung Lb aus zwei getrennten Wicklungen bestehen, wobei dann der Mittelpunkt dieser getrennten Wicklungen der Mittelanzapfung entspricht.

Eine Klemme der Sekundärwicklung Lb ist mit einer ersten Erfassungswicklung L1 verbunden, und die andere Klemme der Sekundärwicklung Lb mit einer zweiten Erfassungswicklung L1'. Die erste Erfassungswicklung L1 und die zweite Erfassungswicklung L1' sind vorzugsweise identisch. Vorzugsweise sind die jeweiligen Windungszahlen nL1_sec, nL1'_sec der Erfassungswicklungen L1, L1' gleich. In Serie zur ersten Erfassungswicklung L1 ist eine erste Diode D1 geschaltet. In Serie zur zweiten Erfassungswicklung L1' ist eine zweite Diode D1' geschaltet. Die Erfassungswicklungen L1, L1' sind mit der Anode der Dioden D1, D1' verbunden.

Die jeweiligen Kathoden der Dioden D1, D1' sind zusammengeführt, so dass diese Dioden D1, D1' eine Gleichrichterschaltung 4 bilden. Durch die Sekundärwicklung Lb des Transistors T fließt im Betrieb vorzugsweise ein AC-Strom d.h. ein Wechselstrom. Je nach Richtung dieses Wechselstroms fließt ein Strom durch die erste Diode D1 oder durch die zweite Diode D1'. Am Ausgang der Gleichrichterschaltung 4, d.h. am Verbindungspunkt der Dioden D1, D1', fließt somit ein gleichgerichteter Strom. Der Gleichrichter wird auch als Mittelpunktgleichrichter bezeichnet.

Die Gleichrichterschaltung 4 speist ausgangsseitig einen Speicherkondensator C2. Dieser Speicherkondensator C2 ist vorzugsweise zwischen dem Verbindungspunkt der Dioden D1, D1' und der Mittelanzapfung der Sekundärwicklung Lb geschaltet. Als Speicherkondensator C2 kann aufgrund seiner vergleichsweise hohen Kapazität vorzugsweise ein Elektrolytkondensator eingesetzt werden. Der sekundärseitige Strom durch die Erfassungswicklungen L1, L1' wird also zum Betreiben der LEDs zunächst durch die Gleichrichterschaltung 4 gleichgerichtet und anschließend vorzugsweise gefiltert bzw. tiefpassgefiltert.

Parallel zum Speicherkondensator C2 sind die Leuchtmittel, vorzugsweise LEDs bzw. eine LED-Strecke, geschaltet. Die Treiberschaltung 1 weist entsprechend zwei Ausgangsklemmen K1, K2 zum Anschließen der LEDs. In Fig. 1 soll die dargestellte LED für eine oder mehrere LEDs repräsentativ sein. Vorzugsweise kann die von der Treiberschaltung 1 betriebene LED-Strecke eine Reihenschaltung von mehreren LEDs aufweisen. Alternativ können auch parallel angeordnete LEDs oder eine Kombination aus parallel und in Serie geschalteten LEDs versorgt werden.

Am Ausgang der Gleichrichterschaltung 4 bzw. des Speicherkondensators C2 können weitere Bauteile zur Filterung vorgesehen sein. Beispielhaft ist hierzu in Fig. 1 eine Spule L2 gezeigt. Diese Spule L2 kann vorzugsweise in Serie zu den LEDs angeordnet sein, wobei diese Serienschaltung parallel zum Kondensator C2 geschaltet ist. Die Spule L2 ist vorzugsweise zwischen der Ausgangsklemme K1 einerseits und dem Verbindungspunkt der Dioden D1, D1' andererseits geschaltet. Zwischen beiden Ausgangsklemmen K1, K2 kann die Treiberschaltung noch ein weiterer Speicher- bzw. Filterkondensator C3 aufweisen. Zwischen der Ausgangsklemme K2 und der Mittelanzapfung der Sekundärwicklung Lb kann zusätzlich ein Widerstand R3 vorgesehen sein.

Die Erfassungswicklungen L1, L1' sind mit einer primärseitigen Wicklung L1" gekoppelt. Der durch die Sekundärwicklung Lb des Transistors T fließende Wechselstrom wird somit von den sekundärseitig vorgesehenen Erfassungswicklungen L1, L1' in einen durch die Wicklung L1" fließenden primärseitigen Strom transformiert. Diese drei Wicklungen L1, L1', L1" bilden einen Erfassungstransformator bzw. einen vorzugsweise potentialgetrennten Erfassungsübertragers T1. Der Strom durch die primärseitige Wicklung L1" gibt den Strom durch die sekundärseitigen Wicklungen L1, L1', d.h. auch den Strom durch die LEDs, wieder. Zumindest zeitlich gemittelt ist der Strom durch die primärseitige Wicklung L1" eine Wiedergabe des Mittelwerts des Stroms durch die LEDs. Dabei ist natürlich das Verhältnis der Windungszahlen der entsprechenden primär- und sekundärseitigen Wicklungen zueinander zu berücksichtigen. Vorzugsweise sind die Windungszahlen nL1"_prim, nL1_sec, nL1'_sec der primär- und sekundärseitigen Erfassungswicklungen L1", L1, L1' gleich.

Vorzugsweise sind dabei die Sekundärwicklung Lb einerseits und die Erfassungswicklungen L1, L1' andererseits als separate Wicklungen ausgebildet. D.h. die Sekundärwicklung Lb und die Erfassungswicklungen L1, L1' bilden zwei separate Transformatoren. Dies ergibt sich insbesondere aus der Anforderung, dass der Erfassungstransformator L1, L1', L1" als Stromtransformator ausgebildet ist. Die Wicklungen des Erfassungstransformators sind insbesondere dazu ausgebildet, eine möglichst verlustfreie Erfassung des sekundärseitigen Wechselstroms zu ermöglichen. Durch geeignete Wahl der Wicklungen kann der als Stromtransformator ausgebildete Erfassungstransformator L1, L1', L1" eine möglichst geringe Impedanz aufweisen.

Der Wechselstrom durch die Erfassungswicklungen L1, L1' erzeugt einen Wechselstrom in der gekoppelten primärseitigen Erfassungswicklung L1". Eine Auswerteschaltung 6 ist an der primärseitigen Erfassungswicklung L1" angeschlossen, um einen Messwert Im für den Strom durch die LEDs zu erzeugen. Dieser Messwert Im wird der Steuerschaltung ST zurückgeführt. Auf der Grundlage des erhaltenen Rückführwerts Im erzeugt die Steuerschaltung ST die Steuersignale S/LS, S/HS für die Schalter LS, HS. Ausgehend von dem Istwert Im führt die Steuerschaltung ST eine Stromregelung auf einen gewünschten Sollwert ILS durch, in dem die Halbbrückenschaltung 2 entsprechend getaktet wird.

Die Auswerteschaltung 6 dient prinzipiell dazu, die von der Erfassungswicklung L1" gelieferte Information über den Strom durch die LEDs auszuwerten bzw. zu verarbeiten und anschließend zu der Steuerschaltung ST zurückzuführen. Sekundärseitig wird also induktiv ein den Strom durch die Sekundärseite wiedergebendes Signal ausgekoppelt und auf die Primärseite transferiert, wo es gleichgerichtet, gemittelt und dann der Steuerschaltung ST zugeführt wird. Die Erfassungswicklung L1" ist hierzu mit einem Gleichrichter 5 verschaltet. Der Gleichrichter 5 kann z.B. in Form eines Vollbrückengleichrichters aufweisend vier Dioden (nicht gezeigt) ausgestaltet sein.

Am Ausgang des Gleichrichters 5 ist wiederum ein Widerstand bzw. Messwiderstand Rshunt geschaltet, der den Strom durch die Sekundärseite und durch die LEDs wiedergibt. Nach einer Tiefpass-Filterung durch einen Tiefpass-Filter LPF wird das Istwert-Signal Im des LED-Stroms der Steuerschaltung ST zurückgeführt. Der Tiefpass-Filter LPF kann z.B. als RC-Glied mit einem Widerstand und einem Kondensator ausgestaltet sein, wobei der Kondensator vorzugsweise parallel zum gefilterten Signal Im geschaltet ist. Dieser gefilterte Istwert Im gibt den Mittelwert des LED-Stroms wieder. Der analoge gemittelte Istwert Im des LED-Stroms wird von einem Analog-Digital-Umsetzer ADC vorzugsweise in einen digitalen Istwert umgesetzt. Der Analog-Digital-Umsetzer ADC ist vorzugsweise als 12-bit Umsetzer ausgestaltet.

Der gemessene Istwert Im des LED-Stroms wird von der Steuereinheit ST einem Sollwert für den LED-Strom ILS abgezogen. Die Steuereinheit ST umfasst Mittel wie z.B. einen Komparator 9 zum Vergleichen des Sollwerts ILS und des Istwerts Im bzw. zum Bilden der Differenz dieser Werte. Daraus ergibt sich eine Regeldifferenz RDF zum Regeln des Stroms durch die LEDs.

Der Sollwert ILS für den LED-Strom kann indessen intern von der Steuereinheit ST festgelegt werden. Alternativ kann ein Dimm-Befehl B, wie in Fig. 1 gezeigt, extern vorgegeben werden. Z.B. kann die Steuereinheit ST an einer Leitung angeschlossen sein, um über diese Leitung den Dimm-Befehl B zu empfangen und daraus den Strom-Sollwert ILS abzuleiten. Insbesondere kann diese Leitung eine Daten-Leitung bzw. einen Daten-Bus zur Datenübertragung zwischen der Steuereinheit ST und einer externen Kommunikationseinheit (nicht gezeigt) sein. Die Datenübertragung kann analog oder vorzugsweise digital mittels eines Protokolls zur Steuerung von lichttechnischen Betriebsgeräten erfolgen. Als Protokoll kann z.B. DALI (Digital Addressable Lighting Interface) oder DSI (Digital Serial Interface) verwendet werden. Der empfangene Dimm-Befehl B wird von einer Amplituden-Dimm-Einheit 8 in den Sollwert ILS konvertiert bzw. umgewandelt. Die Amplituden-Dimm-Einheit 8 erzeugt vorzugsweise einen Sollwert ILS in digitaler Form, z.B. als 12-bit Wert.

Die Regeldifferenz RDF wird einem Regler 10 zugeführt, in welchem ein Regelalgorithmus für die Regelung des LED-Stroms implementiert ist. Der Regler 10 ist vorzugsweise als Digitalregler ausgestaltet und kann z.B. in Form eines PI-Reglers konfiguriert sein. Abhängig von der zugeführten Regeldifferenz RDF erzeugt der Regler eine Stellgröße, mittels der der Halbbrückentreiber 12 angesteuert wird. Als Stellgröße kann z.B. die Ansteuerfrequenz ASF der Schalter LS, HS, und/oder das Tastverhältnis der Ansteuerung der Schalter LS, HS vorgesehen sein. Dabei werden die Schalter LS, HS der Halbbrücke 2 hochfrequent geschaltet, typischerweise in einem Frequenzbereich von über 10 kHz. Die Ansteuerfrequenz ASF ist also typischerweise höher als 10 kHz und kann z.B. bis zu einigen MHz betragen.

Die Steuereinheit ST umfasst parallel zur Amplituden-Dimm-Einheit 8 zur Festlegung des Sollwerts ILS für den LED-Strom in Abhängigkeit vom Dimm-Befehl B noch eine PWM-Dimm-Einheit 8'. Diese PWM-Dimm-Einheit 8' dient dazu, den empfangenen Dimm-Befehl B in ein Tastverhältnis TVH für eine PWM-Modulation (Pulsweitenmodulation) umzuwandeln. Die Frequenz der PWM-Modulation ist gegenüber der Ansteuerfrequenz ASF niederfrequent, typischerweise im Bereich von 100-1000 Hz. Das Tastverhältnis TVH wird einem PWM-Modulator 11 zugeführt.

Der PWM-Modulator 11 erhält eingangsseitig einerseits den Wert des Tastverhältnisses TVH für die PWM-Modulation und andererseits die Stellgröße ASF bzw. ein Signal, das diese Stellgröße wiedergibt.

Das Tastverhältnis TVH ist vorzugsweise abhängig nur von dem Dimm-Befehl B und insbesondere nicht von dem Sollwert ILS. In der PWM-Dimm-Einheit 8' kann eine Look-Up-Tabelle vorgesehen sein, in welcher für verschiedene Dimm-Befehle B ein passendes Tastverhältnis TVH gespeichert ist.

Das Tastverhältnis TVH beeinflusst die PWM-Modulation durch den PWM-Modulator 11, nicht aber die Strom-Regulation durch den Regler 10. Mit anderen Worten erhält der Regler 10 als Eingangsgröße nur den Sollwert ILS für den LED-Strom und nicht das Tastverhältnis TVH. Somit wird der Regler 10 während einer Ausschaltzeitdauer der PWM-Modulation auch nicht ausgeschaltet.

Es liegt somit eine Art kombinierter PWM/AM-Dimmung vor, wobei die PWM-Dimmung durch das Aufmodulieren des PWM-Signals durch den PWM-Modulator 11 erfolgt und die AM-Dimmung - oder Amplituden-Dimmung - durch die Regelung der Amplitude des LED-Stroms durch den Regler 10 erfolgt. Da allerdings das Istwertsignal Im tiefpaßgefiltert ist und die Regelschleife durchgehend aktiv ist, ist der LED-Strom in den Einschaltzeitdauern höher als bei einem echten AM/PWM-Dimmen, wo die Regelung in einer Ausschaltzeitdauer der PWM-Modulation ausgeschaltet wird. Somit bleibt der LED-Strom im Wesentlichen konstant - bis auf einen Sägezahnrippel -, was eine verbesserte Farbkonstanz der LED-Strecke ergibt.

Erfindungsgemäß ist die Regelschleife des LED-Stroms beispielsweise zwischen 5 und 10mal langsamer gewählt als die PWM-Modulation mit niedriger Frequenz des Betriebs des Wechselrichters 2. Diese PWM-Modulation wird zum Dimmen der LED-Strecke dem hochfrequenten Betrieb des Halbbrückenwechselrichters überlagert.

Das den LED-Strom wiedergebende Signal ist erfindungsgemäß derart tiefpaßgefiltert oder gemittelt, dass die Zeitkonstante wesentlich langsamer ist als die Frequenz des PWM-Signals.

Die erfindungsgemäße Reglertopologie liegt nunmehr darin, dass die Regelschleife mit dem Istwertsignal 'tiefpaßgefilterter LED-Strom' und der Stellgröße 'Frequenz des Halbbrücken-Wechselrichters' durchgehend aktiviert ist, also insbesondere auch in den Ausschaltzeitdauern des PWM-Signals.

Das PWM-Signal, das also in den Ausschaltzeitdauern den Betrieb der Halbbrücke stoppt, wird dem Ausgang des Regelalgorithmus beaufschlagt. Die Regelschleife ist aufgrund der Verlangsamung durch die Tiefpassfilterung des Istwert-Signals nicht in der Lage, die PWM-Modulation auszuregeln.

Im Ausführungsbeispiel der Fig. 1 ist der Tiefpass-Filter LPF außerhalb der Steuereinheit ST vorgesehen. Vorzugsweise ist der Tiefpass-Filter analog ausgestaltet. Alternativ kann der Tiefpass-Filter auch innerhalb der Steuereinheit ST geschaltet sein. Z.B. kann der Tiefpass-Filter LPF nach dem Analog-Digital-Umsetzer ADC vorgehen sein, wobei dann der Tiefpass-Filter digital ausgeführt ist. In diesem Fall kann der Tiefpass-Filter entweder zwischen dem Analog-Digital-Umsetzer ADC und dem Komparator 9 verschaltet sein, oder zwischen dem Komparator 9 und dem Regler 10.

Fig. 2 zeigt eine alternative Ausführungsform für die Sekundärseite der Treiberschaltung. Insbesondere wird in dieser Fig. 2 ein alternativer Aufbau der Gleichrichtung des sekundärseitigen Stroms gezeigt.

Die Erfassungswicklung L1 ist, wie in der Ausführungsform der Fig. 1, in Serie zur Sekundärwicklung Lb geschaltet, die im Gegensatz zur Ausführungsform der Fig. 1 als eine einzige Wicklung ohne Mittelanzapfung ausgestaltet ist. Der Strom durch die Sekundärwicklung Lb wird einer Gleichrichterschaltung 20 zugeführt, die also eingangsseitig mit der Sekundärwicklung Lb bzw. mit der Reihenschaltung aus der Sekundärwicklung Lb und der Erfassungswicklung L1 gekoppelt ist. Die Gleichrichterschaltung 20 ist als Brückengleichrichter bzw. Vollbrückengleichrichter mit vier Dioden (nicht gezeigt) ausgestaltet.

Der Schaltung am Ausgang der Gleichrichterschaltung 20 entspricht wiederum der Schaltung am Ausgang der in Fig. 1 gezeigten Gleichrichterschaltung 4. Die zwei Ausgangsklemmen der Gleichrichterschaltung 20 sind insbesondere mit dem Speicherkondensator C2 verbunden. An den Klemmen K1, K2 sind die LEDs anschließbar.

Fig. 3 zeigt eine weitere alternative Ausführungsform für die Sekundärseite der Treiberschaltung. Insbesondere wird in dieser Fig. 3 ein weiterer alternativer Aufbau der Gleichrichtung des sekundärseitigen Stroms gezeigt.

Ähnlich wie in Fig. 2 ist die Erfassungswicklung L1 in Serie zur Sekundärwicklung Lb geschaltet. Die Klemme der Sekundärwicklung Lb, die nicht an der Erfassungswicklung L1 angeschlossen ist, ist jeweils mit zwei Dioden 30, 31 verbunden. Die Sekundärwicklung Lb ist mit der Anode der ersten Diode 30 und mit der Kathode der zweiten Diode 31 verbunden. Ein erster Speicherkondensator C30 ist zwischen der Kathode der ersten Diode 30 und der Erfassungswicklung L1 geschaltet. Ein zweiter Speicherkondensator C31 ist zwischen der Anode der zweiten Diode 31 und der Erfassungswicklung L1 geschaltet. Die Dioden D30, D31 bilden eine Gleichrichterschaltung 30, die der Gleichrichterschaltung 4 der Fig. 1 entspricht. Je nach Fließrichtung des durch die Sekundärwicklung Lb fließenden Stroms sperrt die erste oder die zweite Diode D30, D31. Die Speicherkondensatoren C30, C31 sind vorzugsweise gleich und entsprechend dem in Fig. 1 gezeigten Speicherkondensator C2.

Fig. 4 zeigt eine alternative Ausführungsform der Erfassung des Stroms durch die LEDs bei der erfindungsgemäßen Treiberschaltung.

Während in den Ausführungsformen der Figs. 1 bis 3 der sekundärseitige Strom über einen Erfassungsübertragers T1 zur Primärseite zurückgeführt wird, verzichtet die Ausführungsform der Fig. 4 auf den Erfassungsübertrager T1 und somit auf die sekundärseitige Erfassungswicklung bzw. sekundärseitigen Erfassungswicklungen Lb. Ein in Serie zu den LEDs geschalteter Shunt bzw. Messwiderstand Rshunt wird hier zur Strommessung verwendet.

An dem Messwiderstand Rshunt wird ein Signal abgegriffen. das den Strom durch die LEDs wiedergibt. Dieses Signal wird vorzugsweise tiefpassgefiltert, z.B. durch ein RC-Glied bestehend aus einem Kondensators C40 und einem Widerstand R40. Das abgegriffene Signal kann nämlich zum Laden des Kondensators C40 verwendet werden, der als ein Beispiel einer Implementierung einer Integration des Stroms dient.

Die Ladespannung des Kondensators C40 wird als ein den LEDs zur Verfügung gestellten Strom wiedergebendes Signal einer sekundärseitigen Steuereinheit ST2 zugeführt. Die sekundärseitigen Steuereinheit ST2, die also auf der Sekundärseite des Übertragers T angeordnet ist, umfasst einen Analog-Digital-Umsetzer 40 zur Umwandlung des Messsignals in digitale Daten. Der Analog-Digital-Umsetzer 40 ist vorzugsweise als 12-bit Umsetzer ausgestaltet. Diese digitalen Daten werden z.B. über eine Optokoppler 41 über die SELV-Barriere auf die Primärseite des Übertragers 7 zurückgeführt. Alternativ zum Optokoppler 41 kann auch z.B. ein Digital-Isolator, wie z.B. ADUM Digital-Isolator, eingesetzt werden. Insbesondere werden die digitalen Daten, die Strom durch die LEDs wiedergeben, der primärseitigen Steuereinheit ST zurückgeführt, die wiederum die Halbbrückenschaltung 2 abhängig einerseits von diesen zurückgeführten Istwerten des LED-Stroms und andererseits von dem Strom-Sollwert ILS bzw. von dem Dimmbefehl B ansteuert.

Fig. 5 zeigt ein Ausführungsbeispiel für das Dimmen durch die Amplituden-Dimm-Einheit 8 und die PWM-Dimm-Einheit 8.

Bevorzugt verläuft nunmehr ein Dimmen der LED-Strecke wie folgt:
Von Dimmwert 100% bis zu einem bestimmten Dimmwertbereich DWB von beispielsweise 35% wird der LED-Strom kontinuierlich verringert. Hier bleibt vorzugsweise das Tastverhältnis TVH auf 100%, so dass der PWM-Modulator 11 keinen Einfluss auf die Stellgröße hat.

Ab einem bestimmten Dimmwert DWB von beispielsweise 35% wird dann das Tastverhältnis der PWM-Modulation auf unter 100% gesetzt. D.h. zwischen diesem Schwellwert DWB von 35% und einem unteren Schwellwert USW von z.B. 1% wird das Tastverhältnis TVH schrittweise reduziert. In der PWM-Dimm-Einheit 8 ist z.B. in einer Look-Up-Tabelle die Korrespondenz zwischen Dimmwert B und Tastverhältnis TVH abgespeichert. Das Tastverhältnis TVH bleibt jeweils für einen bestimmten Dimmbereich konstant. Z.B. im Dimmbereich DWB - USW (35%-x%) beträgt das Tastverhältnis den Wert y% usw., s. Fig. 5.

Wenn also ein Dimmwert unterhalb des Dimmwerts DWB, beispielsweise unter 35% vorgegeben wird, wird ein sich linear verringernder Sollwert für den LED-Strom den Regler zugeführt. Gleichzeitig wird ab diesem Dimmwert das Tastverhältnis des PWM-Modulators bei 100% startend herabgesetzt.

Das Dimmwert-Vorgabesignal B wird also einerseits in ein variables PWM-Tastverhältnis umgesetzt, und andererseits als stetig verringernder Sollwert für den zeitlich gemittelten LED-Strom dem Regelalgorithmus zugeführt. Das PWM-Tastverhältnis und der Sollwert beeinflussen sich vorzugsweise nicht. Beide Werte hängen vielmehr vorzugsweise nur vom Dimmwert B ab. Dies ist in Fig. 5 erkennbar, in dem der Sollwert ILS linear mit dem Dimmwert B abnimmt. Das Tastverhältnis TVH nimmt hingegen stufenweise mit dem Dimmwert B ab, und zwar vorzugsweise ab dem Dimmwert DWB, beispielsweise 35%.

Die PWM-Modulation wird also Open-Loop aufmoduliert. Der stetig laufende Regler 10 versucht diese Art von Störung auszuregeln, allerdings ist diesem Ausregeln enge Grenzen gesetzt aufgrund der Tiefpass-Filterung beispielsweise des Istwertsignals. Fig. 5 zeigt wie der Regler 10 die PWM-Modulation versucht auszuregeln, in dem der Regler 10 den Mittelwert des LED-Stroms auf den Wert ILED_R versucht, zu erhöhen.

Es wird also der Sollwert ILS für den Stromregler 10 kontinuierlich verringert. Allerdings bleibt der Strom durch die LEDs in den Einschaltzeitdauern des PWM-Signals im Wesentlichen konstant, abgesehen von einem kleinen sägezahnförmigen Rippel. Dieser Rippel ist allerdings nicht im zeitlichen Verlauf vorhanden, sondern bei kontinuierlichem Dimmen betrachtet, da ja der Regler in den bei stärkerem Dimmen stetig verkürzenden Einschaltzeitdauern versucht, den Mittelwert des Stroms konstant zu regeln.

Fig. 6 zeigt ein weiteres Ausführungsbeispiel einer Treiberschaltung gemäß der vorliegenden Erfindung.

Die Treiberschaltung 60 der Fig. 6 basiert grundsätzlich auf dem Aufbau der Fig. 1. Als Istwert ILED_ᵢₛₜ wird der sekundärseitige LED-Strom gemessen, wie in Fig. 4 gezeigt. Ähnlich wie in Fig. 1 wird der Istwert vom Sollwert ILS durch einen Komparator 61 abgezogen und einem Regler 62, z.B. in Form eines P-, PI- oder PID-Reglers, zugeführt. Der Ausgang des Reglers 62 wird einem zweiten Komparator bzw. Subtraktor 63 zugeführt. Alternativ kann zur Messung des LED-Stroms die Rückführ-Topologie der Fig. 1 mit dem Erfassungsübertrager T1 verwendet werden.

Ein Istwert für den Strom durch den LLC-Resonanzkreis, bzw. für den Strom durch die Spule Lr, die Primärwicklung La oder durch den Kondensator Cr, wird gemessen.

Insbesondere wird der primärseitige Wechselstrom durch den LLC-Resonanzkreis von z.B. einer Diode D60 gleichgerichtet. Der gleichgerichtete Stromwert wird anschließend durch ein RC-Glied 64 tiefpassgefiltert, d.h. gemittelt, und von einem Analog-Digital-Umsetzer 65 in einen digitalen Istwert, vorzugsweise in einen 12-bit Wert, umgesetzt.

Der gemessene Istwert des primärseitigen Stroms wird vom Ausgang des Reglers 62 abgezogen und dem Regler 10 zugeführt. Der Ausgang des Reglers 10 wird wie in Fig. 1 dem PWM-Modulator 11 und dem Halbbrückentreiber 12 zugeführt.

Wie eingangs erläutert, kann die Eingangsspannung Vdc von z.B. 400 V eine Restwelligkeit aufweisen. Bei Gleichrichtung einer Netzspannung ergibt sich insbesondere eine Restwelligkeit von 100 Hz.

Der erste Regelkreis mit dem Regler 62 bezieht sich vorzugsweise auf eine langsame Regelung des LED-Stroms. Hierdurch kann z.B. der Einfluss der Temperatur, insbesondere der Einfluss der Umgebungstemperatur auf die LEDs, kompensiert werden.

Der zweite, verschachtelte Regelkreis mit dem Regler 64 implementiert hingegen einen schnelleren Algorithmus, um z.B. die Restwelligkeit der Eingangsspannung Vdc auszuregeln.

Durch die Verschachtelung der zwei Regelkreise bzw. durch die Kaskadenregelung ergeben sich also noch schnellere Kompensationsmöglichkeiten zusätzlich zu der relativ langsamen Stromregelschleife. Beispielsweise kann die Auswirkung des 100Hz-Rippels in der Busspannung erfasst und kompensiert bzw. ausgeregelt werden.

Vorteilhafterweise kann die erfindungsgemäße PWM-Modulation zur Begrenzung der maximalen Schaltfrequenz des LLC-Resonanzkreises benutzt werden.

Mit der erfindungsgemäßen PWM-Modulation kann eine bessere Effizienz des Konverters bzw. des LLC-Resonanzkreises erzielt werden.

Die erfindungsgemäße PWM-Modulation kann in Kombination oder als Alternative zum Amplituden-Dimmen benutzt werden, ohne dass zusätzliche Schaltungen erforderlich wären.

Beim Einsetzen der erfindungsgemäßen PWM-Modulation werden Farbverschiebungen vermieden, insbesondere im Bereich von niedrigen Dimmwerten. Dies deshalb weil der Regler 10 auf einen höheren LED-Strom regelt. Dies ist z.B. in Fig. 5 erkennbar, wo auf einen Strom ILED_R geregelt wird, der deutlich höher als der Sollwert ILS ist, so dass die bei niedrigen Stromwerten auftretenden Farbverschiebungen erfindungsgemäß vermieden werden können.

Die niedrige Auflösung der PWM-Modulation wird durch die Regelung des Mittelwerts des LED-Stroms kompensiert.

## Patentansprüche

1. Treiberschaltung (1) für Leuchtmittel, insbesondere für eine oder mehrere LEDs, aufweisend:
- eine mit Spannung (Vdc) versorgbare und mittels wenigstens eines Schalters (LS, HS) getaktete Schaltung (2), die einen zum Versorgen der Leuchtmittel mit Strom dienenden Resonanzkreis (3) speist,
- einen Regelkreis zur Regelung des Leuchtmittel-Stroms aufweisend einen Regler (10),
wobei der Regler (10) abhängig von einem Rückführsignal (Im), das den Strom durch die Leuchtmittel wiedergibt, und einem Signal (ILS), das einen Sollwert für den Leuchtmittel-Strom wiedergibt, eine Stellgröße (ASF) für die Regelung des Leuchtmittel-Stroms erzeugt, und
- einen PWM-Modulator (11) zum modulieren der Stellgröße (ASF) mit einem PWM-Signal;
**dadurch gekennzeichnet, dass**
- das Modulieren der Stellgröße (ASF) durch das PWM-Signal dazu führt, dass der Regelkreis durchgehend und auch in den Ausschaltzeitdauern des PWM-Signals aktiviert ist,
- die Treiberschaltung eine PWM-Dimm-Einheit (8') zum Einstellen eines Tastverhältnisses (TVH) für die PWM-Modulation abhängig von einem Dimm-Befehl (B) aufweist, und
- die Treiberschaltung eine Amplituden-Dimm-Einheit (8) zur Festlegung des Sollwerts (ILS) für den Leuchtmittel-Strom in Abhängigkeit von dem Dimm-Befehl (B) aufweist.

2. Treiberschaltung (1) nach Anspruch 1,
wobei der Regelkreis eine Zeitkonstante aufweist, die langsamer ist als die Zeitdauer einer Periode der PWM-Modulation.

3. Treiberschaltung (1) nach Anspruch 2,
wobei die Zeitkonstante des Regelkreises wesentlich langsamer ist als die Zeitdauer einer Periode der PWM-Modulation, z.B. mindestens 5mal langsamer, insbesondere zwischen 5 und 10mal langsamer.

4. Treiberschaltung (1) nach einem der vorigen Ansprüche,
aufweisend einen Tiefpass-Filter (LPF) zum Filtern des Rückführsignals (Im), so dass der Regler (10) abhängig von dem tiefpassgefilterten Rückführsignal (Im) die Stellgröße (ASF) einstellt.

5. Treiberschaltung (1) nach Anspruche 4,
wobei die Zeitkonstante des Tiefpass-Filters (LPF) langsamer ist als die Zeitdauer einer Periode der PWM-Modulation.

6. Treiberschaltung (1) nach einem der vorigen Ansprüche,
wobei die Zeitkonstante des im Regler (10) implementierten Regelalgorithmus langsamer ist als die Zeitdauer einer Periode der PWM-Modulation.

7. Treiberschaltung (1) nach einem der vorigen Ansprüche,
wobei das Tastverhältnis (TVH) unabhängig von Rückführgrößen insbesondere aus dem Bereich der Treiberschaltung (1) eingestellt wird.

8. Treiberschaltung (1) nach einem der vorigen Ansprüche,
wobei in einem ersten Dimm-Bereich (100%-DWB) des Dimm-Befehls (B) das Tastverhältnis (TVH) für die PWM-Modulation bei 100% liegt, und
in einem zweiten Dimm-Bereich (DWB-USW) das Tastverhältnis (TVH) vorzugsweise stufenweise herabgesetzt wird.

9. Treiberschaltung (1) nach einem der vorigen Ansprüche,
wobei der erste Regelkreis aufweisend den Regler (10) zur Regelung des Leuchtmittel-Stroms mit einem zweiten Regelkreis aufweisend einen weiteren Regler (64) verschachtelt ist,
wobei der zweite Regelkreis eine schnellere Zeitkonstante aufweist als der erste Regelkreis, und zur Ausregelung einer Restwelligkeit der Spannung (Vdc) dient.

10. Treiberschaltung (1) nach einem der vorigen Ansprüche,
aufweisend den Resonanzkreis (3) und einen auf den Resonanzkreis (3) folgenden Übertrager (T) zum Übertragen elektrischer Energie von einer mit dem Resonanzkreis (3) gekoppelten Primärwicklung (La) zu einer Sekundärwicklung (Lb), ausgehend von der die Leuchtmittel mit Strom versorgbar sind.

11. Treiberschaltung (1) nach einem der vorigen Ansprüche,
wobei die Stellgröße (ASF) die Frequenz und/oder das Tastverhältnis der Steuerung des wenigstens eines Schalters (LS, HS) der getakteten Schaltung (2) wiedergibt.

12. Verfahren zur Regelung des Stroms durch Leuchtmittel, insbesondere durch eine oder mehrere LEDs, bei dem
- ein den Strom durch die Leuchtmittel wiedergebendes Rückführsignal (Im) abgegriffen wird,
- abhängig von dem Rückführsignal (Im) und einem, einen Sollwert für den Leuchtmittel-Strom wiedergebenden Signal (ILS) eine Stellgröße (ASF) für die Regelung des Leuchtmittel-Stroms erzeugt wird, und
- ein PWM-Signal auf die Stellgröße (ASF) aufmoduliert wird,
**dadurch gekennzeichnet, dass**
- das Modulieren der Stellgröße (ASF) durch das PWM-Signal dazu führt, dass der Regelkreis durchgehend und auch in den Ausschaltzeitdauern des PWM-Signals aktiviert ist,
- ein Tastverhältnis (TVH) für die PWM-Modulation abhängig von einem Dimm-Befehl (B) eingestellt wird, und
- der Sollwert (ILS) für den Leuchtmittel-Strom in Abhängigkeit von dem Dimm-Befehl (B) festgelegt wird.

## Claims

1. A driver circuit (1) for lamps, in particular for one or several LEDs, comprising:
- a circuit (2) that can be supplied with voltage (Vdc) and is clocked by means of at least one switch (LS, HS), which circuit feeds a resonance circuit (3) serving to supply the lamps with current,
- a control circuit for controlling the lamp current having a controller (10), wherein the controller (10), depending on a feedback signal (lm), that reproduces the current through the lamp, and depending on a signal (ILS) that reproduces a target value for the lamp current, generates a control variable (ASF) for controlling the lamp current, and
- a PWM modulator (11) for modulating the control variable (ASF) with a PWM signal;
**characterized in that**
- the modulation of the control variable (ASF) by the PWM signal leads to the control circuit being activated continuously and even in the switched-off time durations of the PWM signal,
- the driver circuit has a PWM dimming unit (8') for adjusting a duty cycle (TVH) for the PWM modulation depending on a dimming command (B), and
- the driver circuit has an amplitude-dimming unit (8) for establishing the target value (ILS) for the lamp current depending on the dimming command (B).

2. The driver circuit (1) according to Claim 1,
wherein the control circuit has a time constant, which is slower than the time duration of a period of the PWM modulation.

3. The driver circuit (1) according to Claim 2,
wherein the time constant of the control circuit is substantially slower than the time duration of a period of the PWM modulation, for example, at least 5 times slower, in particular, between 5 and 10 times slower.

4. The driver circuit (1) according to any one of the preceding claims,
having a low-pass filter (LPF) for filtering the feedback signal (lm), so that the controller (10) adjusts the control variable (ASF) depending on the low-pass filtered feedback signal (lm).

5. The driver circuit (1) according to Claim 4,
wherein the time constant of the low-pass filter (LPF) is slower than the time duration of a period of the PWM modulation.

6. The driver circuit (1) according to any one of the preceding claims,
wherein the time constant of the control algorithm implemented in the controller (10) is slower than the time duration of a period of the PWM modulation.

7. The driver circuit (1) according to any one of the preceding claims,
wherein the duty cycle (TVH) is adjusted independent of the feedback variables in particular from the region of the driver circuit (1).

8. The driver circuit (1) according to any one of the preceding claims,
wherein in a first dimming range (100%-DWB) of the dimming command (B) the duty cycle (TVH) for the PWM modulation is 100%, and in a second dimming range (DWB-USW) the duty cycle (TVH) is reduced preferably step-by-step.

9. The driver circuit (1) according to any one of the preceding claims,
wherein the first control circuit having the controller (10) for controlling the lamp current is interleaved with a second control circuit having a further controller (64), wherein the second control circuit has a faster time constant than the first control circuit, and serves for correcting a residual ripple of the voltage (Vdc).

10. The driver circuit (1) according to any one of the preceding claims,
having the resonance circuit (3) and a transmitter (T) following the resonance circuit (3) for transmitting electrical energy from a primary winding (La) coupled with the resonance circuit (3) to a secondary winding (Lb), based upon which the lamps can be supplied with current.

11. The driver circuit (1) according to any one of the preceding claims,
wherein the control variable (ASF) reproduces the frequency and/or the duty cycle of the control of the at least one switch (LS, HS) of the clocked circuit (2).

12. A method for controlling the current through lamps, in particular through one or several LEDs, in which
- a feedback signal (lm) reproducing the current through the lamps is tapped,
- depending on the feedback signal (lm) and a signal (ILS) reproducing a target value for the lamp current a control variable (ASF) for the control of the lamp current is generated, and
- a PWM signal is modulated onto the control variable (ASF),
**characterized in that**
- the modulation of the control variable (ASF) by the PWM signal leads to the control circuit being activated continuously and even in the switched-off time durations of the PWM signal,
- a duty cycle (TVH) for the PWM modulation is adjusted depending on a dimming command (B), and
- the target value (ILS) for the lamp current is established depending on the dimming command (B).

## Revendications

1. Circuit d'attaque (1) pour des moyens lumineux, en particulier pour une ou plusieurs LED, comportant :
- un circuit (2), pouvant être alimenté en tension (Vdc) et cadencé au moyen d'au moins un commutateur (LS, HS), qui alimente un circuit résonnant (3) servant à l'alimentation des moyens lumineux en courant,
- un circuit de régulation, destiné à la régulation du courant de moyens lumineux, comportant un régulateur (10),
dans lequel le régulateur (10), en fonction d'un signal de rétroaction (Im) qui reproduit le courant traversant les moyens lumineux, et d'un signal (ILS) qui reproduit une valeur de consigne pour le courant des moyens lumineux, produit une grandeur réglante (ASF) pour la régulation du courant des moyens lumineux, et
- un modulateur PWM (11) destiné à la modulation de la grandeur réglante (ASF) avec un signal PWM ;
**caractérisé en ce que**
- la modulation de la grandeur réglante (ASF) par le signal PWM conduit à ce que le circuit de régulation est activé de façon continue et également pendant les durées de mise hors circuit du signal PWM,
- le circuit d'attaque comporte une unité de gradation PWM (8') destinée au réglage d'un taux d'impulsions (TVH) pour la modulation PWM en fonction d'une instruction de gradation (B), et
- le circuit d'attaque comporte une unité de gradation d'amplitude (8) destinée à la fixation de la valeur de consigne (ILS) pour le courant des moyens lumineux en fonction de l'instruction de gradation (B).

2. Circuit d'attaque (1) selon la revendication 1,
dans lequel le circuit de régulation présente une constante de temps qui est plus lente que la durée d'une période de la modulation PWM.

3. Circuit d'attaque (1) selon la revendication 2,
dans lequel la constante de temps du circuit de régulation est substantiellement plus lente que la durée d'une période de la modulation PWM, par ex. au moins 5 fois plus lente, en particulier entre 5 et 10 fois plus lente.

4. Circuit d'attaque (1) selon l'une des revendications précédentes,
comportant un filtre passe-bas (LPF) destiné au filtrage du signal de rétroaction (Im) de telle sorte que le régulateur (10) règle la grandeur réglante (ASF) en fonction du signal de rétroaction (Im) soumis au filtre passe-bas.

5. Circuit d'attaque (1) selon la revendication 4,
dans lequel la constante de temps du filtre passe-bas (LPF) est plus lente que la durée d'une période de la modulation PWM.

6. Circuit d'attaque (1) selon l'une des revendications précédentes,
dans lequel la constante de temps de l'algorithme de régulation mis en oeuvre dans le régulateur (10) est plus lente que la durée d'une période de la modulation PWM.

7. Circuit d'attaque (1) selon l'une des revendications précédentes,
dans lequel le taux d'impulsions (TVH) est réglé indépendamment de grandeurs de rétroaction en particulier à partir de la plage du circuit d'attaque (1).

8. Circuit d'attaque (1) selon l'une des revendications précédentes,
dans lequel, dans une première plage de gradation (DWB - 100%) de l'instruction de gradation (B), le taux d'impulsions (TVH) pour la modulation PWM est de 100 % et, dans une deuxième plage de gradation (DWB-USW), le taux d'impulsions (TVH) est abaissé de préférence par étapes.

9. Circuit d'attaque (1) selon l'une des revendications précédentes,
dans lequel le premier circuit de régulation comportant le régulateur (10) pour la régulation du courant des moyens lumineux est imbriqué avec un deuxième circuit de régulation comportant un autre régulateur (64),
dans lequel le deuxième circuit de régulation présente une constante de temps plus rapide que le premier circuit de régulation, et sert à la régulation d'une ondulation résiduelle de la tension (Vdc).

10. Circuit d'attaque (1) selon l'une des revendications précédentes,
comportant le circuit résonnant (3) et un transmetteur (T) suivant le circuit résonnant (3) pour la transmission de l'énergie électrique à partir d'un enroulement primaire (La) couplé au circuit résonnant (3) vers un enroulement secondaire (Lb), en partant des moyens lumineux qui peuvent être alimentés en courant.

11. Circuit d'attaque (1) selon l'une des revendications précédentes,
dans lequel la grandeur réglante (ASF) reproduit la fréquence et/ou le taux d'impulsions de la commande du au moins un commutateur (LS, HS) du circuit (2) cadencé.

12. Procédé de régulation du courant traversant des moyens lumineux, en particulier traversant une ou plusieurs LED, dans lequel
- un signal de rétroaction (Im) reproduisant le courant traversant les moyens lumineux est prélevé,
- une grandeur réglante (ASF) pour la régulation du courant des moyens lumineux est produite en fonction du signal de rétroaction (Im) et d'un signal (ILS) reproduisant une valeur de consigne pour le courant des moyens lumineux, et
- un signal PWM est modulé sur la grandeur réglante (ASF),
**caractérisé en ce que**
- la modulation de la grandeur réglante (ASF) par le signal PWM conduit à ce que le circuit de régulation est activé de façon continue et également pendant les durées de mise hors circuit du signal PWM,
- un taux d'impulsions (TVH) pour la modulation PWM est réglé en fonction d'une instruction de gradation (B), et
- la valeur de consigne (ILS) pour le courant des moyens lumineux est fixée en fonction de l'instruction de gradation (B) .
